# EUROPÄISCHE PATENTSCHRIFT

(11) **EP 0 243 980 B1**
(45) Veröffentlichungstag und Bekanntmachung des Hinweises auf die Patenterteilung: **29.07.1992**
(21) Anmeldenummer: 87106355.8
(22) Anmeldetag: 30.04.1987
(51) Int. Cl.: H01H 77/10

(54) **Kontaktanordnung für strombegrenzende Niederspannungs-Leistungsschalter**
Contact arrangement for current limiting low-tension power circuit breakers
Arrangement de contacts pour disjoncteurs de puissance à basse tension limitant le courant

(30) Priorität: 02.05.1986 DE 3614866
(43) Veröffentlichungstag der Anmeldung: 04.11.1987
(73) Patentinhaber: Licentia Patent-Verwaltungs-GmbH, 60596 Frankfurt (DE)
(72) Erfinder: Spindler, Josef, Dipl.-Ing., D-2350 Neumünster (DE)
(74) Vertreter: Lertes, Kurt, Dr.

(56) Entgegenhaltungen:
- EP-A- 0 145 990
- DD-B- 154 561
- DE-B- 1 638 154
- US-A- 3 534 305

## Beschreibung

Die Erfindung betrifft eine Kontaktanordnung nach dem Oberbegriff des Anspruchs 1.

Strombegrenzende Niederspannungs-Leistungsschalter haben die Aufgabe, im KurzschluBfell möglichst schnell eine hohe Lichtbogenspannung zu erzeugen, um eine gute Strombegrenzung zu erreichen. Dadurch wird die dynamische Beanspruchung (gegeben durch das Stromquadrat I²) und die thermische Belastung (gegeben durch ∫i²dt) des Kurzschlußstromkreises einschließlich des Leistungsschalters selbst klein gehalten. Nur so ist es möglich, solche Leistungsschalter klein und wirtschaftlich zu bauen.

Es ist bekannt, hohe Lichtbogenspannungen durch große Kontaktöffnungen herbeizuführen, weil die Länge des Lichtbogens einen wesentlichen Einfluß auf seine Spannung hat. So gibt es schwenkbare Kontaktarme mit Brückenkontakten, bei denen das Ziel einer großen Kontaktöffnung mit der technisch vorteilhaften, aber teuren Doppelunterbrechung verbunden wird, wie sie beispielsweise in einem Prospekt der Firma Sace beschrieben sind. Weiterhin sind Festkontakte mit schwenkbaren Kontaktarmen, vorzugsweise C-förmig ausgebildet, aus dem Prospekt der Firma Westinghouse bekannt, die das gleiche Ziel anstreben.

Besonders bei den schwenkbaren Kontaktarmen wird die Tatsache ausgenutzt, daß bei großen Kurzschlußströmen und hohen Stromsteilheiten (abhängig von Leistungsfaktor des Kurzschlußstromkreises und vom Zeitpunkt des Kurzschlusses) die Stromkräfte an der Kontaktstelle (Abstoßungskraft bei Parallelführung der Kontaktarme und Schleifenkraft) innerhalb sehr kurzer Zeiten, u. U. in Bruchteilen von Millisekunden, die Kontaktschließkraft übersteigen und damit die Kontakte dynamisch öffnen, lange bevor ihre Öffnung durch magnetische Auslöser über das Schaltschloß bewirkt wird.

In diesem Zusammenhang ist auf die US-PS 35 34 305 hinzuweisen, die einen strombegrenzenden Leistungsschalter beschreibt, bei welchem der bewegliche Kontaktarm unterteilt ist und der das Kontaktstück tragende Abschnitt in der Anfangsphase des elektrodynamischen Öffnens gegen die Kraft einer Druckfeder einen öffnenden Schwenkwinkel bildet. Diese Kontaktanordnung führt im Kurzschlußfall zwar auch zu einem anfänglich schnelleren Öffnen der Kontaktstücke, hat aber den Nachteil, daß dieses Öffnen gegen die Druckfeder erfolgen muß und daß das Gegenkontaktstück nicht zur schnellen Vergrößerung des Öffnungswinkels beiträgt.

In diesem Zusammenhang ist auch auf die DE-AS 1 638 154 hinzuweisen, die einen Selbstschalter beschreibt, bei welchem mindestens der eine bewegliche Kontaktarm unter dem Einfluß von Kurzschlußströmen und deren elektro-dynamischen Kräften von dem anderen Kontaktarm verschwenkt wird. An dem beweglichen Kontaktarm greift das eine Ende einer über einen Totpunkt bewegbaren Zugfeder an, während das andere Ende an einem schwenkbaren Hilfshebel befestigt ist. Der Kontaktarm weist ferner zum Antrieb des Hilfshebels einen Zapfen auf, der in einer L-förmigen Aussparung des Hilfshebels eingreift. Bei Auftreten eines Kurzschlußstromes treten in beiden parallel zueinander liegenden Kontaktarmen elektro-dynamische Kräfte auf, die die Kontaktarme in entgegengesetzte Richtungen auseinander treiben. Die Drehung der Kontaktarme im Schwenkzapfen bewirkt, daß die Zugfedern von der einen Übertotpunktlage in die andere Übertotpunktlage gebracht werden (Schnappeffekt) und die Kontaktarme in der offenen Position halten. Diese Kontaktanordnung führt zwar auch zu einer raschen Öffnung der Kontakte im Kurzschlußfall, erfordert jedoch einen großen technischen Aufwand.

Aus der DD-PS 225 237 ist zu entnehmen, daß für strombegrenzende Leitungsschutzschalter die Öffnungsgeschwindigkeit eines mittels eines Schlagankers angetriebenen Schaltkontaktes dadurch erhöht wird, daß der Schaltkontaktarm mittig im Bereich des Massenschwerpunktes drehbeweglich gelagert wird, Dadurch wird das Massenträgheitmoment herabgesetzt.

Die Stromkräfte, die im Augenblick der Kontakttrennung noch die Beschleunigung beeinflussen, werden durch solche Magnetsysteme nicht verstärkt. Gerade in diesem Zeitpunkt ist aber eine hohe Beschleunigung im Hinblick auf eine schnelle Kontaktöffnung wünschenswert.

Die relativ langsam beginnende Kontaktöffnung hat noch eine weitere Folge:
Unmittelbar nach der Kontakttrennung ist auch bei schwenkbaran Kontakten noch kaum eine Drehbewegung festzustellen; die Kontaktflächen entfernen sich, scheinbar parallel zueinander und geradlinig voneinander. Die aus den Lichtbogenfußpunktan austretenden Plasmastrahlen haben die Tendenz senkrecht auf den Kontaktflächen zu stehen, aus denen sie austreten. Die Spitzen der Plasmastrahlen, die auf der gegenüberliegenden Kontaktfläche neue Lichtbogenfußpunkte erzeugen und damit eine Fußpunktbewegung einleiten könnten, treffen die Gegenkontaktfläche nur in einem relativ eng begrenzten Umkreis um den jeweils gegenüberliegenden Lichtbogenfußpunkt. Die Fußpunkte bewegen sich also auf nur sehr kleinem Raum; eine Bewegung in der gewünschten Richtung zur Ablaufkante oder zum Ablaufhorn hin ist bei kleinen Kontaktöffnungen nicht zu erreichen.

Aufgabe der Erfindung ist daher, eine Kontaktanordnung zu schaffen, bei der mit technisch einfachen Mitteln die Massenträgheitsmomente der beweglichen Kontaktarme herabgesetzt werden.

Diese Aufgabe wird durch die im Kennzeichen des Anspruchs 1 angegebenen Merkmale gelöst.
Die Kontaktanordnung nach der Erfindung weist als besonderen Vorteil einen schnelleren Anstieg der Lichtbogenspannung sowie eine bessere Strombegrenzung auf. Dadurch wird eine geringere Kurzschlußbeanspruchung der zu schützenden Anlagenteile und des Schalters selbst erzielt, was auch zu einem kleineren Schalte volumen führt.

Dabei wird von folgender Überlegung ausgegangen: Der oben erwähnte Proportionalfaktor c beinhaltet den Reziprokwert des Massenträgheitsmomentes ϑ. Die Gleichung für die Dreh-Beschleunigung stellt sich dann folgendermaßen dar:

$\text{ε = 1/ϑ * K * i²}$

wobei K ein neuer Proportionalitätsfaktor für die Stromquadrat-Kraft-Umrechnung ist. D.h.: die Drehbeschleunigung verändert sich umgekehrt proportional zu den Massenträgheitsmomenten der beweglichen Kontaktteile. Je kleiner diese Massenträgheitsmomente sind, desto größer ist die Beschleunigung bei gegebenen Stromkräften. Die im Augenblick der Kontakttrennung noch wirksamen Stromkräfte können die kleineren Massenträgheitsmomente der Kontaktwippen stärker beschleunigen und somit eine sehr schnelle Anfangsöffnung bewirken.

In der Zeichnung ist ein Ausführungsbeispiel nach der Erfindung dargestellt.
Es zeigt
- Figur 1a ... 1c: eine Ausführung mit einer Wippe an den Enden des beweglichen Kontaktarmes bzw. eines c-förmigen Festkontaktes.

In den Figuren wurden die Elemente zur Stromübertragung auf die die Kontakte tragenden Wippenteile, z.B. Strombolzen, Flexbänder u.ä., wegen der Übersichtlichkeit weglassen.

Die dargestellten Federn sind Druckfedern, deren Funktion gegebenenfalls auch von entsprechend angeordneten Blattfedern oder Drehfedern ausgeführt werden kann.

In der Ausführungsform gemäß den Fig. 1a - 1c besteht die Kontaktanordnung aus einem beweglichen Kontaktarm mit dem Hauptabschnitt 5 und der Kontaktwippe 13 sowie aus einem c-förmigen Festkontaktarm mit dem Hauptabschnitt 6 und der Kontaktwippe 14.

Die Kontaktwippen 13, 14 tragen an ihren äußeren Enden 16, 17 die Kontaktstücke 1, 2 und an den inneren Enden 18, 19 eine Spreizlagerung 24. Sie sind in ihren Drehpunkten 15 an den freien Enden der Hauptabschnitte 5, 6 der Kontaktarme gelagert und mit Druckfedern 20, 21 belastet, die sich beim beweglichen Kontaktarm an einem Federlager 22 und beim Festkontaktarm an einem gehäusefesten Federlager 23 abstützen. Die inneren Enden 18, 19 der Kontaktwippen 13, 14 sind bis zum jeweiligen Drehpunkt 15 gegeneinander elektrisch so isoliert, daß eine Lichtbogenbildung zwischen ihnen verhindert wird.

Die Fig. 1a zeigt die Kontaktanordnung im geschlossenen Normalzustand. Die auf den Hauptabschnitt 5 des beweglichen Kontaktarmes wirkende Schloßkraft drückt die Kontaktwippen 13, 14 an den Kontaktstücken 1, 2 und an der Spreizlagerung 24 zusammen, wobei der erforderliche Kontaktdruck auf die Kontaktstücke 1, 2 aufgebracht wird. Die Federn 20, 21 sind so aufeinander abgestimmt, daß die Kontaktwippen 13, 14 in diesem Betriebszustand mit den Hauptabschnitten 5, 6 der Kontaktarme fluchten.

Übersteigen im Kurzschlußfall die Stromkräfte und besonders die Stromkräfte den Kontaktdruck, spreizen sich die Kontaktwippen 13, 14 wie in Fig. 1b dargestellt auf, wobei die Federkräfte die Öffnung der äußeren Enden 16, 17 noch unterstützen. Bis zum Erreichen der größten Spreizlage der beiden Kontaktwippen 13, 14 stützen sie sich an einem ballig ausgeführten Berührungspunkt 24 ab und tragen damit noch zur Verstärkung der Öffnungskraft auf den beweglichen Kontaktarm bei.

Wegen des kleinen Drehradius des äußeren Endes 16 gegenüber dem Radius des schwenkbaren Hauptabschnittes 5 und dem Schwenken der Kontaktwippe 14 bilden die Kontaktwippen 13, 14 schnell einen relativ großen Winkel zueinander. Die senkrecht zu den Kontaktflächen der Kontaktstücke 1, 2 austretenden Plasmastrahlen werden bei der frühzeitigen Drehung mit ihren Fußpunkten auf dem jeweiligen Gegenkontaktstück schnell in Richtung der gewünschten Lichtbogenbewegung wandern. Ab einem bestimmten Öffnungswinkel haben die plasmestrahlen keinen Fußpunkt mehr auf dem jeweiligen Gegenkontaktstück und sind in den Raum gerichtet, der zwischen den Kontaktstücken 1, 2 und einer nicht dargestellten Lichtbogenlöschkammer liegt. Die Plasmastrahlen enthalten fast keine neutralen Teilchen mehr, sondern hauptsächlich Elektronen und Ionen, also Ladungsträger, die der Lichtbogensäule gleichsam den Weg aus dem Kontaktraum zur Lichtbogenlöschkammer vorbereiten.

Nachdem die Kontaktwippen 13, 14 beim Öffnen ihre Endlagen erreicht haben, endet die Berührung der Kontaktwippen an der Spreizlagerung 24. Der Hauptabschnitt 5 des beweglichen Kontaktarmes bewegt sich wegen des größeren Massenträgheitsmomentes mit geringerer Geschwindigkeit in bekannter Weise als Folge der auf ihn einwirkenden Stromkräfte (Schleifenkraft, Abstoßungskraft bei Parallelführung der Kontaktarme) in Öffnungsrichtung und die Kontaktwippen 13, 14 bleiben unter der Wirkung der Druckfedern 20, 21 in der aufgespreizten Stellung entsprechend Fig. 1c. Die bei Beginn des Ausschaltvorganges gewonnene Öffnung der Kontakte bleibt praktisch bis zur Wiedereinschaltung und damit bis zum Ende des Ausschaltvorganges erhalten.

Beim Schließen der Kontaktanordnung setzen die Kontaktwippen an der Spreizlagerung 24 auf und schwanken gegen die Kraft der Federn 20, 21 auf Grund der auf den Hauptabschnitt 5 einwirkenden Schloßkraft in ihre parallele Stellung. Bei weiter zunehmender Belastung wird auf die Kontaktstücke 1, 2 ein entsprechender Kontaktdruck aufgebracht.

Durch die beschriebene Anordnung werden relativ kleine Massen besonders durch die Stromkräfte beschleunigt und bereits in der Anfangsphase der Kontaktöffnung ein relativ großer Winkel der Kontaktflächen gegeneinander hergestellt, der die Bewegung der Lichtbogenfußpunkte und die Ionisation des Raumes zwischen Kontaktstücken und Lichtbogenlöschkammern durch die Plasmastrahlen begünstigt.

Es kann gegebenenfalls erforderlich sein, daß die dem Drehpunkt 15 nahen Teile der Hauptabschnitte 5, 6 und Teile der äußeren Enden 16, 17 elektrisch isoliert sind. Diese Teile sind auch nach der Aufspreizung der Kontaktwippen noch einige Zeit in geringem Abstand zueinander (Fig. 1c) bzw. sogar in Berührung (15, 18, 19 in Fig. 1b). Die Isolation soll die Entstehung eines Lichtbogens an diesen Stellen und in Fig. 1b die Stromführung über die belligen Auflagen der Spreizlagerung 24 verhindern.

## Patentansprüche

1. Kontaktanordnung für strombegrenzende Niederspannungs Leistungsschalter mit einem Kontaktstück (1) an einem beweglichen, geteilten Kontaktarm und einem Gegenkontaktstück (2) an einem festen Kontaktarm, wobei die Teile des beweglichen Kontaktarmes untereinander mit einer Druckfeder (20) belastet sind, dadurch gekennzeichnet, daß der feste Kontaktarm geteilt ist und die die Kontaktstücke (1, 2) tragenden Endabschnitte der Kontaktarme als druckfederbelastete Kontaktwippen (13, 14) ausgebildet sind, wobei die auf die Kontaktwippen (13, 14) wirkenden Druckfedern (20, 21) ein elektrodynamisches Öffnen der Kontaktstücke (1, 2) unterstützen, derart, daß die Kontaktwippen (13, 14) mit ihren äußeren Enden (16, 17) einen sich öffnenden Schwenkwinkel gegenüber den Hauptabschnitten (5, 6) der Kontaktarme bilden, wobei sich die Kontaktstücke (1, 2) an den äußeren Enden (16, 17) der Kontaktwippen (13, 14) befinden und die inneren Enden (18, 19) der Kontaktwippen (13, 14) als druckfederbelastete Spreizlagerung (24) ausgebildet sind.

2. Kontaktanordnung nach Anspruch 1, dadurch gekennzeichnet, daß die Kontaktwippen (13, 14) mittig an den sich öffnenden Enden der Hauptabschnitte (5, 6) der Kontaktarme gelagert sind.

3. Kontaktanordnung nach Anspruch 1 oder 2, dadurch gekennzeichnet, daß die Spreizlagerung (24) durch elektrisch isolierende ballige Auflagen gebildet wird.

4. Kontaktanordnung nach einem der Ansprüche 1 bis 3, dadurch gekennzeichnet, daß die inneren Enden (18, 19) der Kontaktwippen (13, 14) bis zum jeweiligen Drehpunkt (15) elektrisch isoliert ausgeführt sind.

5. Kontaktanordnung nach einem der Ansprüche 1 bis 3, dadurch gekennzeichnet, daß die Kontaktwippen (13, 14) mit Ausnahme der Bereiche, in denen die Kontaktstücke (1, 2) aufgenommen sind, elektrisch isoliert ausgeführt sind.

6. Kontaktanordnung nach einem der Ansprüche 1 bis 3 oder nach Anspruch 4 oder 5, dadurch gekennzeichnet, daß die dem Drehpunkt (15) nahen Teile der Kontaktarme elektrisch isoliert ausgeführt sind.

## Claims

1. Contact arrangement for current-limiting low voltage circuit breakers with a contact stud (1) at a movable divided contact arm and a counter contact stud (2) at a fixed contact arm, wherein the parts of the movable contact arm are connected together under loading by a compression spring (20), characterised thereby that the fixed contact arm is divided and the end portions, which carry the contact studs (1, 2), of the contact arms are constructed as contact rockers (13, 14) loaded by compression springs, wherein the compression springs (20, 21) acting on the contact rockers (13, 14) assist an electrodynamic opening of the contact studs (1, 2) in the manner that the contact rockers (13, 14) form by their outer ends (16, 17) a pivot angle opening opposite to the main portions (5, 6) of the contact arms, wherein the contact studs (1, 2) are disposed at the outer ends (16, 17) of the contact rockers (13, 14) and the inner ends (18, 19) of the contact rockers (13, 14) are constructed as a spreading bearing (24) loaded by compression springs.

2. Contact arrangement according to claim 1, characterised thereby that the contact rockers (13, 14) are centrally mounted at the opening ends of the main portions (5, 6) of the contact arms.

3. Contact arrangement according to claim 1 or 2, characterised thereby that the spreading bearing (24) is formed by electrically insulating spherical seats.

4. Contact arrangement according to one of claims 1 to 3, characterised thereby that the inner ends (18, 19) of the contact rockers (13, 14) are executed to be electrically insulating up to the respective fulcrum (15).

5. Contact arrangement according to one of claims 1 to 3, characterised thereby that the contact rockers (13, 14) are executed to be electrically insulating with the exception of the region in which the contact studs (1, 2) are carried.

6. Contact arrangement according to one of claims 1 to 3 or according to claim 4 or 5, characterised thereby that those parts of the contact arms near to the fulcrum (15) are executed to be electrically insulating.

## Revendications

1. Disposition de contacts pour disjoncteurs de puissance à basse tension limitant le courant, comportant un plot de contact (1) placé sur un bras de contact mobile divisé, et un contre-plot de contact (2) placé sur un bras de contact fixe, les pièces du bras de contact mobile étant chargées les unes par rapport aux autres par un ressort de pression (20), caractérisée en ce que le bras de contact fixe est divisé, et en ce que les sections finales des bras de contact supportant les plots de contact (1, 2) sont conçues en tant que bascules de contact (13, 14) soumises à la charge du ressort de pression, les ressorts de pression (20, 21) agissant sur les bascules de contact (13, 14) et contribuant à l'ouverture électrodynamique des plots de contacts (1, 2) de telle sorte que les bascules de contact (13, 14) avec leurs extrémités extérieures (16, 17), forment un angle de pivotement s'ouvrant face aux sections principales (5, 6) des bras de contact, les plots de contact (1, 2) se situant sur les extrémités extérieures (16, 17) des bascules de contact (13, 14) et les extrémités intérieures (18, 19) des bascules de contact (13, 14) étant conçues par des structures d'écartement (24) soumises à la charge du ressort de pression.

2. Disposition de contacts selon la revendication 1, caractérisée en ce que les bascules de contact (13, 14) présentent leur partie centrale aux extrémités des sections principales (5, 6) des bras de contact qui's ouvrent.

3. Arrangement de contacts selon l'une des revendications 1 ou 2, caractérisée en ce que la structure d'écartement (24) comporte des supports convexes isolés électriquement.

4. Disposition de contacts selon l'une des revendications 1 à 3, caractérisée en ce que les extrémités intérieures (18, 19) des bascules de contact (13, 14) sont isolées électriquement jusqu'au point d'appui (15) correspondant.

5. Disposition de contacts selon l'une des revendications 1 à 3, caractérisée en ce que les bascules de contact (13, 14) sont isolées électriquement, hormis les zones dans lesquelles les plots de contact (1, 2) sont disposés.

6. Disposition de contacts selon l'une des revendications 1 à 3 ou à 4 et 5, caractérisée en ce que les pièces des bras de contact proches du point d'appui (15) sont isolées électriquement.
